# EUROPÄISCHE PATENTSCHRIFT

(11) **EP 2 142 025 B1**
(45) Veröffentlichungstag und Bekanntmachung des Hinweises auf die Patenterteilung: **06.01.2016**
(21) Anmeldenummer: 08757981.9
(22) Anmeldetag: 28.04.2008
(51) Int. Cl.: A41G 5/00, A45D 8/00, A44C 15/00

(54) **BEFESTIGUNGSVORRICHTUNG FÜR FREMDELEMENTE IM HAAR**
FASTENING DEVICE FOR EXTRANEOUS ELEMENTS IN HAIR
DISPOSITIF DE MAINTIEN D'ÉLÉMENTS RAPPORTÉS DANS LES CHEVEUX

(30) Priorität: 30.04.2007 DE 202007006304 U; 11.09.2007 DE 202007012675 U
(43) Veröffentlichungstag der Anmeldung: 13.01.2010
(73) Patentinhaber: Oeffinger, Karl, 82327 Tutzing (DE)
(72) Erfinder: Oeffinger, Karl, 82327 Tutzing (DE)
(74) Vertreter: Hoefer & Partner Patentanwälte mbB
(86) Internationale Anmeldenummer: PCT/DE2008/000720
(87) Internationale Veröffentlichungsnummer: WO 2008/131747

(56) Entgegenhaltungen:
- WO-A-93/13688
- WO-A-2005/067750
- DE-U1- 9 105 404
- DE-U1-202006 009 845
- FR-A- 2 867 035
- US-A- 5 722 434
- US-A- 5 727 575
- US-A- 5 822 798
- US-A1- 2003 075 196
- US-A1- 2003 172 948

## Beschreibung

Die Erfindung bezieht sich auf eine Befestigungsvorrichtung, die es erlaubt Fremdelemente im Haar an beliebiger Stelle zu fixieren. Die Befestigungsvorrichtung als Träger eines Fremdelements, kann wahlweise sichtbar oder unsichtbar getragen werden, je nach Art des Fremdelements welches im Haar befestigt werden soll. Weiterhin kann die Befestigungsvorrichtung mit dem angebrachten Fremdelement ohne Hilfsmittel aus dem Haar entfernt und wieder eingebracht werden. Durch die einfache Handhabung dieser Art der Befestigung können auch Fremdelemente im Haar befestigt werden, die bisher nicht als Haarschmuck in Betracht gezogen wurden.

### Stand der Technik

Um Fremdelemente im Eigenhaar zu befestigen gibt es die verschiedenartigsten Ausführungsverfahren aus unterschiedlichen Materialien.

Metallische Clips werden unter anderem in US 4,360,033 beschrieben. Die Befestigung mittels Zugfedern bzw. eng aneinander liegender Windungen sind aus DE 201 19 178 U1 bzw. aus DE 20 2004 009 592 U1 bekannt. Befestigungselemente aus Kunststoff wurden beschrieben in AT 405 357 B und DE 10 2004 005 585 A1.

Zur Anbringungen von Fremdhaarsträhnen am eigenen Kopfhaar sind neben Schrumpf- (DE 10 2005 033 189 A1 und CA 2204521 C) und Klemmhülsen (DE 10 2005 025 552 A1) vor allem thermoplastische Materialien nach DE 196 26 107 C2 sowie Leim bei EP 1 221 289 B1 bekannt. Flachmaterialien mit einer Klebeschicht ähnlich einem doppelseitigem Klebeband werden beschrieben in DE 20 2005 010 845 U1 und in der japanischen Schrift 2007023470 A.

Hakenförmig gekrümmte Borsten werden vorgeschlagen in DE 20 2006 009 845 U1. Die Verwendung von Flausch und Hakenband zur Fixierung von Haaren in Form einer Haarspange beschreibt die US Schrift 2003/0172948 A1.

Die Befestigung von Haarteilen am Kopf mit Hilfe von Flausch- und Hakenband beschreibt z.B. US006012460A. EP 0 997 079 A1 beschreibt eine Befestigungsmethode von Haarteilen unter Zuhilfenahme von doppelseitigem Klebeband.

Bis auf die Befestigungsvarianten, die Klipps aus Metall oder Kunststoff bzw. Federelemente, oder Elemente aus Flausch- und Hakenband verwenden, ist allen anderen Befestigungsmethoden gemeinsam, dass sie einen gewissen Zeitaufwand und Hilfsmittel zur Befestigung benötigen und ohne Anwendung von entsprechenden Hilfsmitteln nicht wieder aus dem Haar zu entfernen sind.

So erfordern Schrumpfhülsen die Anwendung von Wärme zum Anbringen und Ablösen. Klemmhülsen müssen bei der Anbringung und beim Entfernen verformt werden. Befestigungselemente mit thermoplastischen Materialien werden unter Einwirkung von Wärme oder Ultraschall angebracht und durch Einsatz von Chemikalien wieder aus dem Haar gelöst. Bei doppelseitigem Klebeband muss vor der Anbringung die Schutzfolie entfernt werden und beim Entfernen kommen Chemikalien zum Einsatz.

US2003/0172948 offenbart eine Vorrichtung, welche im menschlichen Haar verankert werden kann. Hierzu weist die Vorrichtung einen Kunststoffstreifen auf, welcher in seinem mittleren Bereich flexibel und scharnierartig ausgebildet ist. Die beiden seitlich angrenzenden Bereiche des Kunststoffstreifens sind jeweils mit unterschiedlichen Elementen besetzt, nämlich einmal mit Hacken und einmal mit Schlaufen. Die Hacken der einen Seite des Kunststoffbandes können nach Falten des Kunststoffbandes um den mittleren Bereich mit den Schlaufen des anderen Endbereichs des Kunststoffbandes verhakt werden, so wie dies bei einem Klettverschluss üblich ist.

Aus den vorgenannten Gründen ist es daher verständlich, dass Fremdelemente, die mittels eines solchen Befestigungsmechanismus ins Haar eingebracht werden für einen längeren Zeitraum von mindestens mehreren Tagen bis Wochen auch dort verbleiben sollen. Vor allem auch deshalb, weil die Einbringung oftmals mit erheblichem Zeitaufwand verbunden ist, von geschultem Personal durchgeführt werden muss und einen gewichtigen Kostenfaktor darstellt

Die Klippvarianten bieten die Möglichkeit Fremdelemente schnell und einfach im Eigenhaar zu fixieren, haben jedoch den Nachteil, dass beim Tragen oftmals Druckgefühle wahrgenommen werden. Da sie stark auftragen, werden sie zur Haarverlängerung vorwiegend am Hinterkopf unter dem Deckhaar und auch nur temporär montiert. Weiterhin kommen sie zur Befestigung von Haarschmuck zum Einsatz.

Als Anwendungsgebiet für die oben beschriebenen Befestigungsmethoden kommt überwiegend der Einsatz in der Haarverdichtung oder Haarverlängerung in Betracht. Bei dieser Anwendung legt man Wert darauf, dass die Befestigungselemente möglichst unsichtbar am Kopf platziert werden. Als Fremdelemente kommen vorwiegend Fremdhaare oder Kunsthaare zur Verlängerung oder Verdichtung der eigenen Haarfrisur in der korrespondierenden Farbe zum Einsatz.

In zunehmendem Maße möchten modebewusste Frauen und Männer durch farbliche Veränderungen am eigenen Kopfhaar ihren persönlichen Ausdruck unterstreichen. Die Möglichkeiten dafür bieten herkömmliche Färbetechniken. Dabei wird eine mehr oder weniger große Partie des eigenen Kopfhaars mit chemisch wirkenden Haarfarben eingefärbt. (z.B. Strähnentechnik). Um den Effekt wieder rückgängig zu machen bleibt nur ein komplettes Umfärben der gesamten Haarpracht oder man muss die gefärbten Stellen herauswachsen lassen und anschließend abschneiden.

Möchte man sein eigenes Haar nicht einfärben, kann man farbige Haarteile (z.B. Irokese) oder Perücken aus gekraustem Kunsthaar verwenden. Diese Produkte kommen vorwiegend im Fußball Fanbereich oder beim Karneval zum Einsatz.

Alternativ kann man mittels der oben beschriebenen Befestigungsmethoden farbige Strähnen ins Haar einbringen, ohne das eigene Haar umzufärben. Jedoch erfordert die Anbringung und Entfernung derartiger modischer Haarveränderungen den bereits beschriebenen Zeit- und Kostenaufwand und ist für den permanenten Einsatz vorgesehen. Einzig die Verwendung von Metallklipps erlaubt die Anbringung von gefärbten Strähnen ohne großen Aufwand, jedoch mit den beschriebenen Nachteilen.

Die schnelle und reversible Anbringung von fotorealistischen Informationen, Buchstaben, Schriftzügen, Logos und Bildern oder dergleichen auf einer separaten Präsentationsfläche im Haar ist bisher nicht bekannt. Auch die Symbolisierung von Nationalitätenfarben oder populärer Farbkombinationen anhand von farbigen Echt- oder Kunsthaarsträhnen bzw. gefärbten Kunstfasern für den Einsatz im Fanbereich bei z. B. sportlichen Veranstaltungen, Musikveranstaltungen oder zur Demonstration der Zugehörigkeit einer bestimmten Nationalität, Interessensgemeinschaft oder Gruppierung stellen ein Novum dar.

### Aufgabe der Erfindung

Der Erfindung liegt die Aufgabe zugrunde, eine Möglichkeit zu schaffen, Fremdelemente für verschiedenartige Anforderungen im Eigenhaar schnell und wiederlösbar zu verankern. Neben dem Einsatz in der Haarverlängerung/Haarverdichtung ist eine Verwendung im modischen Segment vorgesehen, die dem Anwender unter anderem die Möglichkeit gibt, auf einer dekorativen Präsentationsfläche einen frei bestimmbaren Inhalt nach außen hin sichtbar zu machen, ohne dass das Haar in irgend einer Form behandelt werden muss. Weiterhin soll die Möglichkeit gegeben sein, die Befestigung ohne zusätzliche Hilfsmittel oder Manipulationen sofort zu vollziehen und wieder zu lösen und das beliebig oft.

### Lösung

Die Aufgabe der Erfindung wird durch eine Vorrichtung mit den Merkmalen von Anspruch 1 gelöst. Die Ausführungsformen der neuen Vorrichtung sind in den Ansprüchen 2 bis 13 beschrieben. Die Befestigungsvorrichtung kann mit einer Vielzahl von Fremdelementen ausgestattet werden, was zu teilweise bisher unbekannten Anwendungen führen kann.

### Beschreibung der Erfindung

Die Vorrichtung wird gebildet aus flachem, polymerisierten Kunststoffband welches einseitig mit Rastvorsprüngen aus dem gleichen Material versehen ist. Die Rastvorsprünge sind derart ausgebildet, dass sie natürliches Haar durchdringen können und mit gleichartigen Rastvorsprüngen eines Gegenelements verrastbar sind welches durch einen Abschnitt des flächigen Kunstoffbandes gebildet ist.

Durch die gewählte geometrische Anordnung und Ausformung der Rastvorsprünge ist eine Verbindung durch das manuelle Aufeinanderbringen der mit Rastvorsprüngen versehenen Oberflächen ähnlich einem Druckverschluss mühelos möglich. Zwischen 100 - 300 Rastvorsprünge pro cm² greifen je nach Ausführungsform mit der gleichen Anzahl Rastvorsprüngen eines gleichartigen Gegenelements ineinander. Die Geometrie der Rastvorsprünge kann dabei im Querschnitt vorzugsweise die Form eines Ankers oder Doppelhakens aber auch eines Pilzkopfes haben. Dabei ist die geometrische Anordnung der Rastvorsprünge auf dem Kunststoffband derart gewählt, dass beim Aufeinanderbringen von zwei gleichen Oberflächen die Rastvorsprünge der einen Seite jeweils in die Zwischenräume zwischen den Rastvorsprüngen der Gegenseite eintauchen können und durch Überlappung in den Randbereichen der Rastvorsprünge einrasten. Die flächige Verrastung der Befestigungsvorrichtung mit einer einlagigen Schicht von Haaren bewirkt eine dauerhafte Fixierung der Vorrichtung in der vorgewählten Position.

Element und Gegenelement der Befestigungsvorrichtung bestehen vorzugsweise aus dem gleichen Material, können aber auch aus unterschiedlichen Werkstoffen mit einer gleichen Anzahl von Rastvorsprüngen pro cm² und der gleichen Geometrie der Rastvorsprünge gebildet werden. Sowohl das Element als auch das Gegenelement können als Träger für Fremdelemente dienen.

Die Erfindung besteht darin, dass das Gegenelement durch einen Abschnitt desselben Kunststoffstreifens der Befestigungsvorrichtung gebildet wird. Die Verankerung im natürlichen Haar erfolgt hierbei dadurch, dass der Abschnitt in Richtung der Haupterstreckungsrichtung um ein natürliches Haarbüschel herumgebogen wird und mit dem verbliebenen Teil als Gegenelement verrastet. Es ist vorteilhaft im Bereich der Biegestelle Aussparungen auf dem Abschnitt der Befestigungsvorrichtung vorzusehen, um die materialbedingte Rückstellneigung durch die Faltung zu minimieren. Auch ist es möglich, dass wahlweise das gesamte Kunststoffband als Träger für Fremdelemente dient, bzw. der Abschnitt frei bleibt.

Eine weitere Ausgestaltung der Erfindung sieht vor, dass das Gegenelement ebenfalls aus einem Abschnitt des Kunststoffstreifens der Befestigungsvorrichtung gebildet wird, jedoch wird dazu der Kunststoffstreifen in Richtung der Haupterstreckungsrichtung horizontal teilweise eingeschnitten. Die Verankerung im natürlichen Haar erfolgt hierbei dadurch, dass der entstandene Abschnitt des Kunststoffstreifens senkrecht zur Haupterstreckungsrichtung um ein natürliches Haarbüschel herumgebogen wird und mit dem verbliebenen Teil als Gegenelement verrastet. Auch bei dieser Ausführung sorgt eine Einkerbungen für die Minimierung der Rückstellkraft an der Biegestelle. Weiterhin sollte die Einschnittstelle in einer gestanzten Bohrung enden, um ein Einreißen des Trägerelements in Richtung der Haupterstreckungsrichtung zu vermeiden.

Mit dieser Verschlusstechnik kann die Befestigungsvorrichtung im eigenen Kopfhaar an jeder gewünschten Stelle derart verankern, dass deren Rastvorsprünge durch natürliches Haar hindurch ineinander greifen und dort festen Halt finden.

Zur Verbesserung der Haftfestigkeit im Eigenhaar kann die Oberfläche der Befestigungsvorrichtung im Bereich der Rastvorsprünge ganz oder teilweise mit einer Beschichtung versehen sein, die geeignet ist, den Reibwert zwischen der Befestigungsvorrichtung und dem Kopfhaar zu erhöhen. Die Erhöhung des Reibwerts kann auch dadurch erreicht werden, dass das Element oder das Gegenelement oder beide Teile inklusive der Rastvorsprünge aus einem Werkstoff bestehen, der von sich aus einen höheren Reibwert zum Haar aufweist, vorzugsweise ein Silikonwerkstoff.

Zum Lösen der Verbindung, werden die beiden Trägerstreifen wieder auseinander gezogen und können so zusammen mit den daran befestigten Fremdelementen aus dem Haar entfernt werden. Für das Schließen und Öffnen dieser Art der Befestigung im Haar ist keine besondere Geschicklichkeit erforderlich.

Um einen angenehmen Tragekomfort zu gewährleisten und die Anbringung und Lösung der Verbindung zu begünstigen ist es vorteilhaft, dass die Befestigungsvorrichtung sowohl in der Haupterstreckungsrichtung als auch senkrecht dazu eine begrenzte Verformbarkeit aufweist. Dies auch im Hinblick darauf, um sich den dreidimensionalen Gegebenheiten der Kopfform anzupassen. Die Form der Befestigungseinrichtung sollte im weitesten Sinne bandförmigen Charakter haben, bzw. eine rechteckige Grundform aufweisen. Um eine ausreichende Haftung im Haar zu erzielen, sollte die Schließfläche ein Größe von mindestens 1 cm² haben. Die typische Größe der Schließfläche sollte zwischen 1,2 bis 4 cm² liegen. Jedoch sind auch größere Abschnitte möglich.

Typischerweise besteht die Befestigungsvorrichtung aus ungefärbtem, naturfarbenem Kunststoff. Bei der Anbringung von Fremdelementen auf der glatten Seite der Befestigungsvorrichtung wird der nach außen hin sichtbare Teil ohnehin weitgehend durch Farbe und Struktur des Fremdelements bestimmt. Jedoch kann ein ungefärbtes Kunststoffband bei der verdeckten Befestigung von Fremdelementen ohne Eigenfarbe im Kopfhaar von Vorteil sein.

Zur Anbringung von Fremdelementen auf der Befestigungsvorrichtung ist das Kunststoffband auf seiner glatten Seite mit einer Klebstoffschicht versehen. Hierzu können vorzugsweise Schmelzkleber, trägerlose Acrylatklebefilme oder andere geeignete Klebstoffe verwendet werden, die auf die verwendeten Werkstoffe abgestimmt sein müssen.

Als mögliche Fremdelemente kommen zum Beispiel faser- oder fadenförmige Elemente in Frage. Hierzu zählen Humanhaare, Kunsthaare, Kunstfasern, Kunstseide, metallische Fäden, Gummifäden, Baumwollfäden, Wollfäden, Carbonfäden, Glasfäden, thermoplastische Monofilamente sowie Tierhaare. Diese Werkstoffe werden vorzugsweise parallel auf die Klebstoffschicht der Befestigungsvorrichtung aufgebracht und zwar so, dass sie sich senkrecht zur Haupterstreckung des Kunststoffbandes erstrecken. Die parallel aufgebrachten fadenförmigen Werkstoffe werden vorzugsweise über die gesamte Breite der Befestigungsvorrichtung von der Klebstoffschicht gehalten um eine maximale Verankerung zu bieten.

Eine Ausführungsform sieht vor, die aufzubringenden fadenförmigen Werkstoffe zunächst miteinander zu vernähen um eine größere Belegdichte der Fremdelemente zu erreichen. Dazu werden die zu vernähenden Fremdelemente parallel gemäß ihrer Hauptersteckungsrichtung nebeneinander angeordnet und miteinander vernäht. Durch diese Anordnung können auch unterschiedliche Werkstoffe beliebig miteinander kombiniert werden. Die Nahtstelle kann aus einer oder mehreren Nähten gebildet werden und entweder außerhalb der klebstoffbeschichteten Rückseite der Befestigungsvorrichtung liegen oder direkt darauf. Es kann von Vorteil sein, dass der Faden für die Nähte aus thermoplastisch verformbaren Material besteht.

Bei Verwendung von Human-/Kunsthaar als Fremdelement, welches den gleichen Farbton wie das Kopfhaar des Anwenders hat, kann die Befestigungsvorrichtung mit dem Fremdelement zur Haarverlängerung / Haarverdichtung eingesetzt werden.

Bei Verwendung von Human-/Kunsthaar als Fremdelement, welches eine andere Färbung wie das Kopfhaar des Anwenders hat, kann die Befestigungsvorrichtung mit dem Fremdelement als trendiger Haarschmuck bzw. Effektsträhne eingesetzt werden.

Ein Großteil von Nationalflaggen setzen sich zusammen aus farbigen Balken. Durch Anordnung von farbigen Kunsthaaren bzw. eingefärbten Haaren oder Kunstfasern in Anlehnung an die Nationalitätenfarben wird ein neuartiger Haarschmuck kreiert, der Nationenkennzeichen symbolisiert, welche zur Demonstration der Zugehörigkeit oder Sympathiebekundung zu einer Nation verwendet werden kann. Diese Anwendung wird in verschiedenen Ausführungen vorgeschlagen.

Befestigungsvorrichtung ca. 2 cm breit mit farbigen Kunst-/Echthaaren von ca. 40 cm Länge in der farblichen Anordnung von Nationalflaggen.

Befestigungsvorrichtung ca. 4 cm breit mit farbigen Kunst-/Echthaaren oder Kunstseidefäden von ca. 15 cm Länge in der farblichen Anordnung von Nationalflaggen.

Anordnung von mehreren Befestigungsvorrichtungen mit unterschiedlichen einfarbigen Kunst-/Echthaarsträhnen in der farblichen Reihenfolge der Farben von Nationalflaggen.

Oftmals setzen sich Vereinsfarben oder auch spezifische Erkennungsfarben von Unternehmen aus einer bestimmten Zuordnung von farbigen Flächen oder Mustern zusammen, die ebenfalls auf die oben beschriebene Art als neuartiger Haarschmuck realisiert werden können.

Eine weitere Ausführungsform der Erfindung sieht vor, die parallel angeordneten Fasern, vorzugsweise Kunstfasern mit beliebigen Mustern farbig zu bedrucken. Als Druckverfahren für mehrfarbige Drucke kann beispielsweise der Tampondruck zum Einsatz kommen.

Die Befestigungsvorrichtung kann aufgrund ihrer Ausbildung neben faserförmigen Fremdelementen auch als Träger für beliebige flächige Werkstoffe dienen und bietet somit die Grundlage für die Kreation einer Vielzahl neuartiger Varianten des Haarschmucks. Beispielsweise können als Fremdelemente alle Arten von Gewebe aus unterschiedlichen Werkstoffen, wie etwa Polyamid, Polyester, Viskose, Baumwolle oder Kunstseide und Andere verwendet werden. Die flächig verwebten Fasern können mit geeigneten Druckverfahren farbig bedruckt werden. Dabei ist das Motiv frei wählbar. Auch die Konturen können frei gestaltet werden, so dass sich ein solches Schmuckelement harmonisch in die Frisur einfügen kann. Um die Fremdelemente in einer vertikalen Position zu halten, kann es von Vorteil sein, an deren unterem Ende ein Beschwerungselement anzubringen.

Mit der beschriebenen Befestigungsvorrichtung können zur Befestigung im Eigenhaar auch neuartige Varianten von Haarschmuck aus allen Arten von gefärbten oder transparenten Kunststofffolien sowie Spezialpapieren in bedruckter oder andersartig gestalteter Form kreiert werden. Auch die Verwendung von Metallfolien unterschiedlicher Herstellung sind als Fremdelement für den Haarschmuck einsetzbar. Neben dünn gewalzten Metallfolien, die durch Stanz- oder Ätzverfahren strukturiert sein können, sind auch galvanoplastisch hergestellte Metallfolien in jeder beliebigen Geometrie denkbar.

Durch die freie Motiv- und Materialwahl kann ein solcher Haarschmuck auch als Präsentationsfläche für Werbeinhalte aller Art dienen. Die Werbefläche im Haar ist eine völlig neuartige Anwendung.

Es sei noch erwähnt, dass die Befestigungsvorrichtung in Kombination mit RFID Elementen zum Beispiel zur Personenkontrolle bei Veranstaltungen eingesetzt werden kann.

Eine Verwendung als Haarspange mit entsprechenden Applikationen wie Schmucksteine, LED's, Soundmodule usw. ist eine weitere Anwendungsmöglichkeit.

### Figurenbeschreibung

Im Folgenden wird die Erfindung anhand von in Zeichnungen dargestellten Ausführungsbeispielen näher erläutert.
**Fig.1** zeigt einen Querschnitt durch die gesamte Befestigungsvorrichtung im Haar
**Fig. 2** zeigt das Kunststoffband der Befestigungsvorrichtung von der dem Befestigungsort zugewandten Seite
**Fig**. **3** zeigt das Kunststoffband der Befestigungsvorrichtung von der dem Befestigungsort abgewandten Seite
**Fig. 4** zeigt schematisch die Befestigung im Haar
**Fig. 5** zeigt das Kunststoffband der Befestigungsvorrichtung von der dem Befestigungsort zugewandten Seite mit Aussparungen zur Bildung des Gegenelements.
**Fig. 6** zeigt schematisch die Befestigung im Haar mittels eines Abschnitts, der durch Biegung um eine Achse senkrecht zur Haupterstreckungsrichtung gebildet wird.
**Fig. 7** zeigt das Kunststoffband der Befestigungsvorrichtung von der dem Befestigungsort zugewandten Seite mit dem durch eine Stanzgeometrie erzeugten Abschnitt zur Bildung des Gegenelements
**Fig. 8** zeigt schematisch die Befestigung im Haar mittels eines Abschnitts der durch Stanzung und Biegung um eine Achse in Richtung der Haupterstreckung gebildet wird.
**Fig. 9** zeigt einen vergrößerten Querschnitt durch die Befestigungsvorrichtung mit einem schematisch dargestellten Rastvorsprung.

Die Figuren zeigen eine Vorrichtung zur Befestigung von Fremdelementen im Eigenhaar. Die Vorrichtung kann unauffällig in unmittelbarer Nähe zum Haaransatz am Haar befestigt werden und in dieser Anwendungsform, als Träger von Human- oder Kunsthaar, zur Ergänzung vorhandener Haare in einer gleichen Farbe, als auch zur Befestigung von farbigen Strähnen genutzt werden. Die Vorrichtung kann auch auffällig am Deckhaar angebracht werden und in dieser Anwendung als Träger von bedruckten oder gefärbten Fasern, Geweben oder Folien einen neuartigen Haarschmuck darstellen. Dazu werden zwei solcher Vorrichtungen oder Abschnitte derselben Vorrichtung von zwei Seiten mit den vorhandenen Rastvorsprüngen gegen eine Haarsträhne des Anwenders gebracht und zusammengedrückt, indem die Rastvorsprünge natürliches Haar durchdringen und mit den gleichartigen Rastvorsprüngen des Gegenelements verrasten. Dadurch wird eine sichere Verankerung der Vorrichtung an den vorhandenen Haaren erreicht.

In den **Fig. 1** bis **Fig. 4** sind die Einzelbestandteile der Befestigungsvorrichtung und deren Funktion dargestellt. Das Kunststoffband (1) weist auf der dem Betrachter gemäß **Fig. 2** zugewandten Vorderseite (2), die gleichzeitig die dem Befestigungsort zugewandten Seite darstellt, eine Vielzahl von haken- oder pilzkopfförmigen Rastvorsprüngen (3) auf. Auf die glatte Rückseite (4) des Kunststoffbandes (1), die in **Fig. 3** dem Betrachter zugewandt ist und gleichzeitig die dem Befestigungsort abgewandten Seite darstellt, können über eine Klebstoffschicht (5) Fremdelemente (6) angebracht werden. In **Fig. 1** ist die Anbringung der Befestigungsvorrichtung im Haar (7) im Querschnitt dargestellt. Man erkennt, wie die Rastvorsprünge (3) das Haar (7) durchdringen und mit den gleichartigen Rastvorsprüngen (3) des Gegenelements verrasten. Die Rückseite (4) des Kunststoffbandes ist mit einer vollflächigen Klebstoffschicht (5) versehen und fungiert als Träger der Fremdelemente (6). In **Fig. 4** ist die Funktionsweise der Befestigungsvorrichtung perspektivisch dargestellt und zeigt, wie zwei gleiche Teile der Vorrichtung von zwei Seiten mit den vorhandenen Rastvorsprüngen(3) gegen eine Strähne von Haar (7) gebracht und werden und hier nach dem Durchdringen der Rastvorsprünge (3) durch das Haar (7) miteinander verrasten und dadurch festen Halt finden.

In den **Fi. 5** bis **Fig. 8** sind Ausführungsbeispiele gezeigt, bei denen das Gegenelement aus einem Abschnitt des Kunststoffbandes (1) gebildet wird. Diese Ausführungsvarianten haben den Vorteil, dass das Gegenelement fest mit dem Kunststoffband (1) verbunden ist, bzw. ein Teil davon ist und somit nicht verloren gehen kann. Die **Fig. 5** zeigt das Kunststoffband (1) mit der dem Betrachter zugewandten Vorderseite (2) und Blick auf die Rastvorsprünge (3) in seiner vollen Länge. Durch eine senkrecht zur Haupterstreckungsrichtung verlaufenden Achse (10) wird das Kunststoffband (1) in zwei gleiche Teile unterteilt, wovon die eine Hälfte als Abschnitt (8) bezeichnet wird. An der Stelle, an der die Achse (10) das Kunststoffband (1) schneidet sind am oberen und unteren Rand des Kunststoffbandes (1) Aussparungen (9) vorgesehen. Die Aussparungen (9) markieren die Biegestelle auf dem Kunststoffband (1) im Bereich der Achse (10), und sind dafür vorgesehen, durch eine Verringerung der Bandbreite, die materialbedingte Rückstellkraft an der Biegestelle zu reduzieren. Dadurch entsteht ein Scharnier (11). In **Fig. 6** ist die Funktionsweise der Befestigungsvorrichtung perspektivisch dargestellt und zeigt, wie der Abschnitt (8) des Kunststoffbandes (1) an der Biegestelle mit den Aussparungen (9) und dem Scharnier (11) um eine Strähne von Haar (7) herumgebogen wird, um mit seinen Rastvorsprüngen (3) das Haar (7) zu durchdringen und mit den Rastvorsprüngen des Kunststoffbandes (1) zu verrasten und damit dem Fremdelement (6) festen Halt zu geben. Die **Fig. 7** zeigt das Kunststoffband (1) mit der dem Betrachter zugewandten Vorderseite (2) und Blick auf die Rastvorsprünge (3) Durch die Bearbeitung mit einem speziell dimensionierten Stanzstempel wird der Abschnitt (8) aus der oberen Hälfte des Kunststoffbandes (1) erzeugt. Dabei erfolgt die Auftrennung des Kunststoffbandes (1) in horizontaler Richtung entlang der Haupterstreckung in der Höhe der Achse (10) bis zu der kreisförmigen Aussparung (9). An der Stelle des Scharniers (11) sind die beiden Hälften des Kunststoffbandes (1) noch miteinander verbunden. Durch diese Anordnung kann nun die obere Hälfte in ihrer Funktion als Abschnitt (8) entlang der Achse (10) um 180 grad vertikal geklappt werden. In den entstehenden Zwischenraum kann nun eine Strähne Haar (7) eingebracht werden. Dies ist in **Fig. 8** dargestellt. Der Abschnitt (8) wird, nachdem das Haar (7) in den Zwischenraum eingebracht wurde auf das Kunststoffband (1) hin bewegt, um mit seinen Rastvorsprüngen (3) das Haar (7) zu durchdringen und mit den Rastvorsprüngen des Kunststoffbandes (1) zu verrasten und damit dem Fremdelement (6) festen Halt zu geben. Um das Fremdelement (6) in einer vertikalen Position zu halten kann es vorteilhaft sein an dessen unterem Ende ein Beschwerungselement (13) anzubringen. Zur Verbesserung der Haftung zwischen Haar (7) und Kunststoffband (1) kann die gesamte Oberfläche des Kunststoffbandes (1) und der Rastvorsprünge (3) wie in **Fig. 9** gezeigt, ganz oder teilweise mit einer Beschichtung (12) versehen werden, die geeignet ist, den Reibwert zum Haar (7) hin zu erhöhen.

### Bezeichnungsliste

- 1: Kunststoffband
- 2: Vorderseite
- 3: Rastvorsprünge
- 4: Rückseite
- 5: Klebstoffschicht
- 6: Fremdelement
- 7: Haar
- 8: Abschnitt
- 9: Aussparung
- 10: Achse
- 11: Scharnier
- 12: Beschichtung
- 13: Beschwerungselement

## Patentansprüche

1. Vorrichtung zur Befestigung von Fremdelementen im Eigenhaar aus einem dünnen, flächigen Kunststoffband, welches auf seiner glatten, dem Befestigungsort abgewandten Seite als Träger für Fremdelemente (6) dient, **dadurch gekennzeichnet, dass** das Kunststoffband (1) auf der dem Befestigungsort zugewandten Seite mit Rastvorsprüngen (3) versehen ist, welche einen haken- oder pilzkopfförmigen Querschnitt haben, und derart ausgebildet sind, dass sie natürliches Haar (7) durchdringen können und mit gleichartigen Rastvorsprüngen (3) eines Gegenelements verrastbar sind, welches durch einen Abschnitt (8) des flächigen Kunststoffbandes (1) gebildet wird.

2. Vorrichtung zur Befestigung von Fremdelementen im Eigenhaar nach Anspruch 1, **dadurch gekennzeichnet, dass** auf der dem Befestigungsort zugewandten Seite zwischen 10 und 300 Rastvorsprünge (3) pro cm² angeordnet sind.

3. Vorrichtung zur Befestigung von Fremdelementen im Eigenhaar nach Anspruch 1, **dadurch gekennzeichnet, dass** der Abschnitt (8), welcher das Gegenelement bildet durch einen Stanzvorgang aus dem Kunststoffband (1) erzeugt wird.

4. Vorrichtung zur Befestigung von Fremdelementen im Eigenhaar nach den Ansprüchen 1 und 3, **dadurch gekennzeichnet, dass** an der Biegestelle Aussparungen (9) vorgesehen sind, um die materialbedingte Rückstellneigung zu minimieren.

5. Vorrichtung zur Befestigung von Fremdelementen im Eigenhaar nach Anspruch 1, **dadurch gekennzeichnet, dass** das Kunststoffband (1) inklusive der Rastvorsprünge (3) eine Materialstärke zwischen 0,2 mm und 1,5 mm aufweist und/oder das Kunststoffband (1) aus naturfarbenem, transparenten Kunststoff besteht und/oder das Kunststoffband (1) eine längliche Form besitzt und eine Fläche zwischen 1,2 bis 8 cm² aufweist und/oder dass das Kunststoffband (1) verformbar ist.

6. Vorrichtung zur Befestigung von Fremdelementen im Eigenhaar nach Anspruch 1, **dadurch gekennzeichnet, dass** das Kunststoffband (1) auf der dem Befestigungsort zugewandten Seite inklusive der darauf angeordneten Rastvorsprüngen (3) ganz oder teilweise mit einer Beschichtung versehen ist, die den Reibwert zwischen Haaren und Kunststoffoberfläche erhöht.

7. Vorrichtung zur Befestigung von Fremdelementen im Eigenhaar nach Anspruch 1, **dadurch gekennzeichnet, dass** das flächige Kunststoffband (1) auf seiner glatten, dem Befestigungsort abgewandten Seite mit einer Klebstoffschicht (5) versehen ist, welcher bevorzugt aus einem Heißklebematerial besteht und/oder aus einem trägerlosen Acrylatfilm von 50 bis 300 µm besteht.

8. Vorrichtung zur Befestigung von Fremdelementen im Eigenhaar nach Anspruch 1, **dadurch gekennzeichnet, dass** auf der glatten, dem Befestigungsort abgewandten Seite eine Präsentationsfläche aus Fremdelementen (6) gebildet wird, wobei die Fremdelemente (6) bevorzugt aus Fasern bestehen, die gebündelt oder flächig nebeneinander angeordnet sind, welcher bevorzugt eingefärbt sind, wobei bevorzugt mehrere verschieden eingefärbte Fasern miteinander kombiniert werden.

9. Vorrichtung zur Befestigung von Fremdelementen im Eigenhaar nach einem der Ansprüche 1 bis 8, **dadurch gekennzeichnet, dass** die Fasern vor dem Aufbringen auf die Klebstoffschicht (5) des Kunststoffbandes (1) miteinander flächig vernäht werden, wobei bevorzugt mindestens ein Nähfaden aus einem thermoplastisch verformbaren Material besteht und/oder die Nähstelle direkt auf dem Kunststoffband (1) oder außerhalb des Kunststoffbandes (1) verläuft.

10. Vorrichtung zur Befestigung von Fremdelementen im Eigenhaar nach Anspruch 8, **dadurch gekennzeichnet, dass** als Fremdelement (6) Gewebe verwendet wird, welches flächig auf dem Kunststoffband (1) angebracht ist und bevorzugt mit beliebigen Informationen wie Zahlen, Buchstaben, Farben, Logos, Schriftzügen und Fotos bedruckt ist.

11. Vorrichtung zur Befestigung von Fremdelementen im Eigenhaar nach Anspruch 8, **dadurch gekennzeichnet, dass** als Fremdelement (6) eine Kunststofffolie verwendet wird, welche flächig auf dem Kunststoffband (1) angebracht ist, wobei die Kunststofffolie bevorzugt transparent oder farbig ausgebildet ist und bevorzugt mit beliebigen Informationen wie Zahlen, Buchstaben, Farben, Logos, Schriftzügen und Fotos bedruckt ist.

12. Vorrichtung zur Befestigung von Fremdelementen im Eigenhaar nach Anspruch 8, **dadurch gekennzeichnet, dass** als Fremdelement (6) Metallfolien verwendet werden, welche flächig auf dem Kunststoffband (1) angebracht sind, wobei bevorzugt eine dünn gewalzte Metallfolie verwendet wird, welche bevorzugt mit einem Muster versehen ist, vorzugsweise durch Stanzen oder Ätzen, wobei bevorzugt die Metallfolie mit beliebigen Informationen wie Zahlen, Buchstaben, Farben, Logos, Schriftzügen und Fotos bedruckt ist.

13. Vorrichtung zur Befestigung von Fremdelementen im Eigenhaar nach einem der Ansprüche 1 bis 12, **dadurch gekennzeichnet, dass** zusätzliche Schmuckelemente, wie Perlen, Edelsteine, Swarowskisteine, Pailletten und Ähnliches auf der Befestigungsvorrichtung und/oder der Präsentationsfläche oder Teilen davon befestigt sind und/oder, dass zusätzliche aktive Lichterzeugungselemente wie LED's auf der Befestigungsvorrichtung und/oder der Präsentationsfläche oder Teilen davon befestigt sind.

## Claims

1. A device for fastening extraneous elements in hair, formed from a thin, flat plastic strip which on its smooth side facing away from the fastening place serves as a support for extraneous elements (6), **characterized in that** the plastic strip (1) is provided on the side facing the fastening place with locking projections (3) which have a hook-shaped or mushroom-shaped cross-section and are configured so that they can penetrate natural hair (7) and are lockable with similar locking projections (3) of a counter-element which is formed by a section (8) of the flat plastic strip (1).

2. The device for fastening extraneous elements in hair according to claim 1, **characterized in that** between 10 and 300 locking projections (3) per cm² are arranged at the side facing the fastening place.

3. The device for fastening extraneous elements in hair according to claim 1, **characterized in that** the section (8) which forms the counter-element is generated from the plastic strip (1) by a punching step.

4. The device for fastening extraneous elements in hair according to claims 1 and 3, **characterized in that** recesses (9) are provided at a bending position to minimize a restoring tendency due to the material.

5. The device for fastening extraneous elements in hair according to claim 1, **characterized in that** the plastic strip (1) including the locking projections (3) has a material thickness between 0.2 mm and 1.5 mm, and/or the plastic strip (1) is made of a natural-colored, transparent plastic, and/or the plastic strip (1) has an elongate shape and a surface between 1.2 cm² and 8 cm², and or that the plastic strip (1) is deformable.

6. The device for fastening extraneous elements in hair according to claim 1, **characterized in that** the plastic strip (1) at the side facing the fastening place, including the locking projections (3) arranged thereon, is provided completely or in part with a coating that increases the friction coefficient between hair and plastic surface.

7. The device for fastening extraneous elements in hair according to claim 1, **characterized in that** the flat plastic strip (1) at its smooth side facing away from the fastening place is provided with an adhesive layer (5) which preferably consists of a hot-melt adhesive material and/or an unsupported acrylate film of 50 µm to 300 µm.

8. The device for fastening extraneous elements in hair according to claim 1, **characterized in that** at the smooth side facing away from the fastening place a presentation surface is formed from extraneous elements (6), wherein the extraneous elements (6) preferably consist of fibers arranged side-by-side in bundles or two-dimensionally, which are preferably dyed, wherein preferably a plurality of differently dyed fibers are combined with one another.

9. The device for fastening extraneous elements in hair according to any one of claims 1 to 8, **characterized in that** the fibers, prior to application to the adhesive layer (5) of the plastic strip (1), are sewed together two-dimensionally, wherein preferably at least one sewing thread consists of a thermo-plastically deformable material, and/or the sewing place runs directly on the plastic strip (1) or outside the plastic strip (1).

10. The device for fastening extraneous elements in hair according to 8, **characterized in that** fabric is used as the extraneous element (6), said fabric being applied two-dimensionally onto the plastic strip (1) and having preferably printed thereon any desired information such as numbers, characters, colors, logos, writings, and photos.

11. The device for fastening extraneous elements in hair according to claim 8, **characterized in that** a plastic foil is used as extraneous element (8), said plastic foil being applied two-dimensionally onto the plastic strip (1), wherein the plastic foil is preferably made transparent or colored and has preferably printed thereon any desired information such as numbers, characters, colors, logos, writings, and photos.

12. The device for fastening extraneous elements in hair according to claim 8, **characterized in that** metal foils are used as extraneous element (6), said metal foils being applied two-dimensionally onto the plastic strip (1), wherein preferably a thinly rolled metal foil is used, which is preferably provided with a pattern, preferably by punching or etching, wherein the metal foil has preferably printed thereon any desired information such as numbers, characters, colors, logos, writings, and photos.

13. The device for fastening extraneous elements in hair according to any one of claims 1 to 12, **characterized in that** additional decorative elements such as pearls, gemstones, Swarovski-stones, sequins or the like are attached to the fastening device and/or the presentation surface or parts thereof, and/or that additional active light generating elements such as LEDs are attached to the fastening device and/or the presentation surface or parts thereof.

## Revendications

1. Dispositif de fixation d'éléments rapportés dans une chevelure individuelle, constitué d'un ruban en matière plastique mince et aplati remplissant, sur sa face lisse tournée à l'opposé de l'emplacement de fixation, une fonction de support destiné à des éléments rapportés (6), **caractérisé par le fait que** le ruban (1) en matière plastique est pourvu, sur la face tournée vers l'emplacement de fixation, de saillies de crantage (3) qui présentent une section transversale en forme de crochet ou de tête de champignon, et sont réalisées de manière qu'elles puissent traverser une chevelure naturelle (7) et puissent être crantées dans des saillies de crantage (3), de même type, d'un élément complémentaire formé par une région (8) dudit ruban aplati (1) en matière plastique.

2. Dispositif de fixation d'éléments rapportés dans une chevelure individuelle, selon la revendication 1, **caractérisé par le fait qu'**entre 10 et 300 saillies de crantage (3) par cm² sont disposées sur la face tournée vers l'emplacement de fixation.

3. Dispositif de fixation d'éléments rapportés dans une chevelure individuelle, selon la revendication 1, **caractérisé par le fait que** la région (8), formant l'élément complémentaire, est produite par un processus de matriçage à partir du ruban (1) en matière plastique.

4. Dispositif de fixation d'éléments rapportés dans une chevelure individuelle, selon les revendications 1 et 3, **caractérisé par le fait que** des évidements (9) sont prévus dans la zone de flexion, afin de minimiser la tendance au rappel élastique inhérente au matériau.

5. Dispositif de fixation d'éléments rapportés dans une chevelure individuelle, selon la revendication 1, **caractérisé par le fait que** le ruban (1) en matière plastique présente une épaisseur de matériau comprise entre 0,2 mm et 1,5 mm en incluant les saillies de crantage (3), et/ou ledit ruban (1) en matière plastique consiste en un matériau synthétique transparent, à coloration naturelle, et/ou ledit ruban (1) en matière plastique offre une forme allongée et présente une superficie comprise entre 1,2 et 8 cm² ; et/ou **par le fait que** ledit ruban (1) en matière plastique est déformable.

6. Dispositif de fixation d'éléments rapportés dans une chevelure individuelle, selon la revendication 1, **caractérisé par le fait que** le ruban (1) en matière plastique est intégralement ou partiellement muni sur la face tournée vers l'emplacement de fixation, y compris sur les saillies de crantage (3) disposées sur cette dernière, d'un revêtement accroissant le coefficient de frottement entre des cheveux et la surface de la matière plastique.

7. Dispositif de fixation d'éléments rapportés dans une chevelure individuelle, selon la revendication 1, **caractérisé par le fait que** le ruban aplati (1) en matière plastique est doté, sur sa face lisse tournée à l'opposé de l'emplacement de fixation, d'une couche d'adhésif (5) qui consiste, de préférence, en un matériau adhérent thermofusible et/ou est constituée d'un film d'acrylate sans support, de 50 à 300 µm.

8. Dispositif de fixation d'éléments rapportés dans une chevelure individuelle, selon la revendication 1, **caractérisé par le fait qu'**une surface de présentation, constituée d'éléments rapportés (6), est formée sur la face lisse tournée à l'opposé de l'emplacement de fixation, lesdits éléments rapportés (6) consistant, de préférence, en des fibres regroupées ou agencées à plat les unes à côté des autres, qui sont préférentiellement colorées dans la masse, plusieurs fibres à colorations dans la masse différentes étant, de préférence, combinées les unes aux autres.

9. Dispositif de fixation d'éléments rapportés dans une chevelure individuelle, selon l'une des revendications 1 à 8, **caractérisé par le fait que** les fibres sont solidarisées par couture à plat, préalablement à la mise en place sur la couche d'adhésif (5) du ruban (1) en matière plastique, sachant que, de préférence, au moins un fil de couture est constitué d'un matériau thermoplastiquement déformable et/ou que la zone de couture s'étend directement sur ledit ruban (1) en matière plastique, ou à l'extérieur dudit ruban (1) en matière plastique.

10. Dispositif de fixation d'éléments rapportés dans une chevelure individuelle, selon la revendication 8, **caractérisé par le fait qu'**un tissu, utilisé en tant qu'élément rapporté (6), est appliqué en surface sur le ruban (1) en matière plastique et comporte, de préférence, des informations imprimées de tous types tels que des nombres, des lettres, des couleurs, des logos, des inscriptions et des photos.

11. Dispositif de fixation d'éléments rapportés dans une chevelure individuelle, selon la revendication 8, **caractérisé par le fait qu'**un film de matière plastique, utilisé en tant qu'élément rapporté (6), est appliqué en surface sur le ruban (1) en matière plastique, ledit film de matière plastique étant préférentiellement de réalisation transparente ou colorée et comportant, de préférence, des informations imprimées de tous types tels que des nombres, des lettres, des couleurs, des logos, des inscriptions et des photos.

12. Dispositif de fixation d'éléments rapportés dans une chevelure individuelle, selon la revendication 8, **caractérisé par le fait que** des feuils métalliques, utilisés en tant qu'élément rapporté (6), sont appliqués en surface sur le ruban (1) en matière plastique, sachant qu'il est préférentiellement fait usage d'un mince feuil métallique laminé, de préférence muni d'un motif, préférentiellement par matriçage ou par gravure, ledit feuil métallique comportant, de préférence, des informations imprimées de tous types tels que des nombres, des lettres, des couleurs, des logos, des inscriptions et des photos.

13. Dispositif de fixation d'éléments rapportés dans une chevelure individuelle, selon l'une des revendications 1 à 12, **caractérisé par le fait que** des éléments décoratifs supplémentaires tels que des perles, des pierres précieuses, des pierres Swarovski, des paillettes et ornements similaires, sont fixés sur le dispositif de fixation et/ou sur la surface de présentation, ou sur des parties de cette dernière ; et/ou **par le fait que** des éléments additionnels de génération active de lumière, tels que des DEL, sont fixés sur ledit dispositif de fixation et/ou sur ladite surface de présentation, ou sur des parties de cette dernière.
